# EUROPÄISCHE PATENTSCHRIFT

(11) **EP 1 317 887 B1**
(45) Veröffentlichungstag und Bekanntmachung des Hinweises auf die Patenterteilung: **28.07.2004**
(21) Anmeldenummer: 02022496.0
(22) Anmeldetag: 05.10.2002
(51) Int. Cl.: A42B 3/08

(54) **Beriemungssystem**
Straps assembly
Ensemble de courroies

(30) Priorität: 07.12.2001 DE 20120027 U
(43) Veröffentlichungstag der Anmeldung: 11.06.2003
(73) Patentinhaber: Krauter, Manfred, 01900 Bretnig (DE)
(72) Erfinder: Krauter, Manfred, 01900 Bretnig (DE)
(74) Vertreter: Kailuweit, Frank, Dr. Dipl.-Ing.

(56) Entgegenhaltungen:
- EP-A- 0 879 567
- DE-C- 638 776
- DE-U- 8 714 490
- GB-A- 544 383
- GB-A- 2 303 168
- US-A- 2 340 872
- US-A- 4 044 400
- US-A- 5 887 288
- PATENT ABSTRACTS OF JAPAN vol. 2002, no. 02, 2. April 2002 (2002-04-02) -& JP 2001 303352 A (TANIZAWA SEISAKUSHO LTD), 31. Oktober 2001 (2001-10-31)

## Beschreibung

Die konstruktive Gestaltung von Schutzhelmen ist so vielfältig wie die Einsatzgebiete, für die diese Helme hergestellt werden. So gibt es beispielsweise Helme, deren Schutzwirkung im wesentlichen auf der Steifigkeit einer monolithischen Helmkalotte beruht. Andere, besonders im Sport- und Freizeitbereich angesiedelte Helmkonzepte sehen die Verbindung einer harten, schlagabweisenden Außenschale mit einer dämpfenden, energievernichtenden Innenschale, z. B. aus expandiertem Polystyrol oder ähnlichem Material vor. Bei modernen Helmen sind die Innen- und die Außenschale stoffschlüssig miteinander verbunden, wodurch eine außerordentlich hohe Schutzwirkung für den Helmträger erzielt wird.

Herkömmliche Beriemungssysteme bestehen aus flachen Gurtbändern, die mit mechanischen Befestigungsmitteln an der Helmkalotte angeordnet sind. In seiner einfachsten Form besteht ein solches System aus zwei flachen Gurtbändern, die an je einem seitlichen Rand der Helmkalotte befestigt sind, deren Enden über je ein Teil einer lösbaren Verschlußeinrichtung verfügen und die nach dem Aufsetzen des Helms und dem Anlegen der Riemenenden um das Kinn des Helmträgers mit Hilfe der Verschlußeinrichtung miteinander verbunden werden und auf diese Weise die Verbindung zwischen dem Kopf des Helmträgers und dem Schutzhelm herstellen.

Nachteile dieser einfachen Ausführungsform bestehen in der beschränkten Anpaßbarkeit an den Kopf des Helmträgers sowie in der unzureichenden Positionsfixierung und der damit einhergehenden Verschiebbarkeit des Helms relativ zum Kopf des Trägers, wodurch die Schutzwirkung des Helms herabgesetzt wird.

Eine Verbesserung der Positionsstabilität kann erzielt werden, wenn die beiden Riemenenden vom Kinn des Trägers zu den Befestigungspunkten an der Helmkalotte hin Y-förmig aufgeteilt werden, so daß das Beriemungssystem an insgesamt vier Punkten mit der Helmkalotte verbunden ist. Hierfür sind verschiedene Ausführungsformen bekannt, bei denen die Riemen von der Helmkalotte kommend in einem Punkt entweder fest, beispielsweise durch Vernähen, oder verstellbar, beispielsweise durch Schnallen, miteinander verbunden werden. Nachteilig an diesen Lösungen ist, daß die Einstellung des Zusammenführungspunktes in Abhängigkeit von den anatomischen Merkmalen des Kopfes des Helmträgers mit relativ großem Aufwand einhergeht.

Aus DE 638 776 und US-A-2 340 872 ist ein Kinnriemen für helmartige Kopfbedeckungen bekannt, der mittels Schlaufen auf einem Gabelriemen verschiebbar abgeordnet ist. Nachteile dieser Lösung bestehen in dem großen fertigungstechnischen Aufwand, der zur Realisierung nötig ist. Außerdem kann der Helm beim Tragen in eine ungünstige Position verrutschen, da eine Fixierung des Kinnriemens bezüglich des Gabelriemens nicht vorgesehen ist.

Die Patentschrift US 4,044,400 enthält ein Beriemungssystem für Helme, bei dem ein Kinnriemen mittels geschlitzter Gleitplättchen mit den seitlich am Helm angebrachten Flachriemenschlaufen verschiebbar verbunden ist. Die Funktion des Systems wird in Frage gestellt, wenn sich einmal einer der verwendeten Flachriemen verdrehen sollte. Die Verschiebbarkeit der Gleitplättchen auf den Flachriemenschlaufen wird zwar durch Reibschluß zwischen der Flachriemenschlaufe und dem darum geschlungenen Kinnriemen erschwert, wenn der Kinnriemen gespannt wird. Ein Verrutschen des Helms wahrend des Tragens wird dadurch jedoch nicht zuverlässig verhindert.

Eine ähnliche Lösung wie in US 4,044,400 wird in DE 83 060 06 U1 vorgeschlagen, bei dem ein Kinnriemen mittels geschlitzter Beschläge mit den seitlich am Helm angebrachten Flachriemenschlaufen verschiebbar verbunden ist. Eine Verdrehung des verwendeten Flachriemens kann auch hier die Funktion des Systems beeinträchtigen. Die durch Reibschluß behinderte Gleitbewegung der Beschläge auf den Flachriemenschlaufen kann auch bei dieser Lösung ein Verrutschen des Helms, insbesondere bei den im sportlichen Einsatz auftretenden Trägheitskräften, nicht zuverlässig verhindern.

Ausgehend von diesem Stand der Technik stellt sich die Erfindung die Aufgabe, ein einfach einzustellendes Beriemungssystem für Schutzhelme zu schaffen, das eine variable Anpassung an den Kopf des Helmträgers ermöglicht, wobei sich Verdrehungen von Teilen der Beriemung nicht negativ auf die Funktion auswirken sollen. Die Einstellung entsprechend der anatomischen Gegebenheiten des Helmträgers soll einmalig vorgenommen werden und sich danach ohne ausdrückliches Zutun des Trägers nicht mehr verändern. Das Auffinden des idealen Verbindungspunktes zwischen dem Kinnriemen und den Gabelriemen soll dem Helmträger bei aufgesetztem Helm ohne Hilfe einer anderen Person möglich sein.

Erfindungsgemäß wird die Aufgabe gelöst durch die Merkmale des kennzeichnenden Teils des Hauptanspruchs. Vorzugsweise Weiterbildungen der Erfindung sind in den Unteransprüchen dargelegt.

Bei dem erfindungsgemäßen Beriemungssystem ist an jeder Seite des Helms ein Seilelement zwischen zwei an der Helmschale befindlichen Befestigungspunkten so angebracht, daß es eine frei hängende Schlaufe bildet. Das Seilelement ist mit der Helmschale, vorzugsweise mit der Innenschale wahlweise lösbar oder unlösbar verbunden. Vorteilhaft sind die Befestigungspunkte möglichst kopfnah, bei mehrschaligen Helmen an der Innenschale, befestigt.

An den beiden, jeweils an den Seiten des Helms befindlichen Seilschlaufen ist der Kinnriemen mittels je eines Verbindungselements verschiebbar und festlegbar angeordnet. Die Verbindungselemente dienen zum einen als Führung des Kinnriemens entlang der Seilschlaufen. So kann der Helmträger beim Aufsetzen des Helmes eine ergonomisch optimale Position des Kinnriemens wählen. In dieser Position wird mit Hilfe von Arretierungsmitteln eine form- oder kraftschlüssige Verbindung zwischen den Seilschlaufen und den Verbindungselementen hergestellt, um eine ungewollte Verschiebung der Verbindungselemente bei Krafteinwirkungen (z. B. bei einem Sturz des Helmträgers) zu verhindern.

Das Verbindungselement kann kostengünstig als Kunststofformteil oder Tiefziehteil ausgebildet sein.

Um beim (erstmaligen) Anlegen des Helmes eine freie Verschiebung des Verbindungselementes auf der Seilschlaufe entlang des Seiles und nach Erreichen der optimalen Position des Kinnriemens eine stabile und zuverlässige Lagefixierung zu ermöglichen, verfügt das Verbindungselement über eine Führung mit einem röhrenförmigen Tunnel, der das Seilelement umschließt. Zur Sicherstellung der Gleitfähigkeit und zur Verhinderung von Verzwängungen entspricht die Querschnittsform dieser Röhre im wesentlichen der des Seilelements mit etwas größerer Querschnittsfläche. Die Führung des Verbindungselements verfügt zudem über ein Arretierungsmittel zur Fixierung der Position, die das Verbindungselement relativ zum Seilelement einnimmt. Das Arretierungsmittel kann beispielsweise eine Rändelschraube sein, deren Schaft von außen durch die Wandung der Führung in deren Inneres ragt und sich bei Betätigung der Rändelschraube durch Drehen des Kopfes der Rändelschraube in das Seilelement drückt und so eine Relativbewegung zwischen Verbindungselement und Seilelement verhindert.

An der der Führung gegenüberliegenden Seite verfügt das Verbindungselement über eine Aufnahme zur Festlegung des Kinnriemens, die vorzugsweise so gestaltet ist, daß auch eine Längenverstellung des Kinnriemens möglich ist. Der Kinnriemen selbst besteht aus einem flachen Gurtmaterial, um eine gute Anpassung an das Kinn des Helmträgers bei möglichst geringer Flächenpressung zu erreichen.

In einer vorteilhaften Ausgestaltung des Verbindungselements besteht die Aufnahme aus einem an die Führung anschließenden Walzenmechanismus, bei dem eine Walze beweglich so gelagert ist, daß der um die Walze geschlungene Kinnriemen bei Belastung in Richtung des Kinnriemens festgeklemmt wird, so daß ein Herausrutschen verhindert wird. Der Kinnriemen kann jedoch auch mit anderen Mitteln, wie Kleben oder Schweißen oder unter Verwendung zusätzlicher Befestigungselemente wie Niete, Schrauben oder dergleichen, unlösbar mit der Aufnahme des Verbindungselements verbunden sein. Eine solche preiswerte Gestaltung bietet sich insbesondere bei zweiteiligen Kinnriemen an, bei denen eine Längenverstellbarkeit des Kinnriemens anderweitig erreicht wird.

In einer vorteilhaften Ausgestaltung der Erfindung ist der Kinnriemen zweigeteilt. Beide Kinnriementeile sind auf der jeweiligen Seite des Helms mit einem Verbindungselement und durch dieses mit dem jeweiligen Seilelement verbunden. An dem freien Ende eines Kinnriementeils ist ein Fixierelement angebracht, das es ermöglicht, das von der anderen Helmseite kommenden, unter dem Kinn des Helmträgers hindurchgeführte Kinnriementeil festzulegen, um eine sichere Verbindung zwischen dem Helm und dem Kopf des Helmträgers zu erreichen.

Dieses Fixierelement kann beispielsweise durch zwei D-Ringe realisiert werden, die an dem freien Ende des einen Kinnriementeils in einer durch Nähen, Kleben, Schweißen oder Nieten gebildeten Schlaufe des Kinnriementeils angebracht sind. D-Ringe sind Gebilde aus Draht, die aus einem halbkreisförmigen und einem die Enden des Halbkreises verbindenden geraden Abschnitt bestehen. Die Schlaufe des einen Kinnriementeils umschlingt die übereinanderliegenden geraden Abschnitte der beiden D-Ringe. Das freie Ende des anderen Kinnriementeils kann so durch die beiden frei an dem Ende des einen Kinnriementeils hängenden D-Ringe gefädelt werden, daß bei Belastung des geschlossenen Kinnriemens ein Klemmeffekt eintritt, der ein Lösen der Verbindung zwischen den D-Ringen und dem Kinnriemen verhindert.

Das Fixierelement kann auch aus zwei lösbar miteinander verbindbaren, an jeweils einem Ende der beiden Kinnriementeile angeordneten Teilen eines Gurtschlosses bestehen. In einer bevorzugten Ausgestaltung ist ein Teils eines solchen Gurtschlosses im Verbindungselement integriert. Durch Verwendung dieser Variante mindestens auf einer Seite des Helms ist es möglich, den Kinnriemen ohne Herausziehen aus der Aufnahme (bei Verwendung eines einteiligen Kinnriemens) bzw. aus dem Fixierelement (bei Verwendung eines zweiteiligen Kinnriemens) vollständig zu öffnen, während bei beidseitiger Verwendung der Variante ohne Gurtschloß der Kinnriemen zum Auf- bzw. Absetzen des Helms lediglich gelockert wird.

Im Gegensatz zu bekannten Beriemungssystemen besteht das Seilelement vorzugsweise aus biegeschlaffem Material mit kreisrundem Querschnitt, das in Längsrichtung über einen möglichst großen Verformungswiderstand verfügt. Eine möglichst geringe Biegesteifigkeit des Materials ermöglicht eine optimale Anpassungsfähigkeit des Beriemungssystems an den Kopf des Helmträgers. Da bei einem Sturz große Kräfte auf die Helmschale wirken, darf das Material der Beriemung nur eine geringe Dehnung in Längsrichtung zulassen, um eine Verschiebung oder ein Abheben des Helmes vom Kopf des Trägers zu verhindern. Die Verwendung eines runden Materialquerschnitts bietet zum einen den Vorteil der Invarianz gegenüber Verdrehungen, zum anderen wird dadurch die einwandfreie Funktion des Gleitmechanismus zwischen dem Seilelement und dem Verbindungselement sichergestellt.

Werden die Seilelemente bzw. das Seilelement mit der Innenschale des Helms lösbar verbunden, so erreicht man mit dem erfindungsgemäßen Beriemungssystem bei entsprechender Gestaltung der Befestigungseinrichtungen eine nochmals verbesserte Anpaßbarkeit an die anatomischen Gegebenheiten des Helmträgers. Vorgeschlagen wird daher die Befestigung der Seilelemente bzw. des Seilelements mittels lösbarer Befestigungseinrichtungen, die eine Verstellung des Anbindungspunkts der Seilelemente bzw. des Seilelements dergestalt ermöglicht, daß die Länge der Seilschlaufen variierbar ist.

Nachfolgend wird die Erfindung anhand eines Ausführungsbeispiels näher erläutert.

Dabei zeigen
- **Fig. 1**: einen Schutzhelm mit Beriemungssystem
- **Fig. 2**: das Verbindungselement in der Hauptansicht und einer Seitenansicht
- **Fig. 3**: die Gleithülse der verstellbaren Befestigungseinrichtung
- **Fig. 4**: den Anker der verstellbaren Befestigungseinrichtung

Fig. 1 zeigt in einer Seitenansicht einen Fahrradhelm mit einer schlagfesten Helmaußenschale (7) und einer mit ihr formschlüssig verbundenen Helminnenschale. An dem Schutzhelm ist ein Seilelement (5) seitlich im Schläfenbereich an der Innenseite der Helminnenschale befestigt. Von dort aus ist das Seilelement (5) in den Hinterkopfbereich des Helms geführt, wo es von der Innenseite des Helms durch eine Öffnung zur Außenseite geführt und von dort durch eine benachbarte Öffnung wieder in das Helminnere geführt wird. Von hier aus erstreckt sich das Seilelement (5) bis in den Schläfenbereich der anderen Helmseite, wo es an der dem ersten Befestigungspunkt entsprechenden Stelle festgelegt ist.

Zur Erzielung einer gefälligeren Optik ist es auch möglich, das Seilelement (5) durch einen zwischen Innen- und Außenschale befindlichen Tunnel so zu führen, daß es mit dem Helm verbunden ist, ohne von außen sichtbar zu sein.

Das Seilelement (5) ist somit an drei Punkten mit der Helminnenschale verbunden. Bei gleicher Wirksamkeit wie bei einer Vier-Punkt-Aufhängung werden die beiden Seilelemente (5) bei dieser Lösung durch ein einziges Seil ersetzt. Außerdem müssen nur zwei statt vier Verbindungen zur Helminnenschale mit zusätzlichen Befestigungsmitteln ausgeführt werden; der dritte Befestigungspunkt im Hinterkopfbereich wird durch das Hindurchführen des Seilelements (5) durch vorhandene Durchbrüche in der Helminnenschale realisiert.

An den im Schläfenbereich befindlichen Befestigungspunkten des Seilelements (5) kommen bei der bevorzugten Ausführungsform Befestigungseinrichtungen zum Einsatz, die sowohl ein Lösen der Verbindung zwischen Seilelement (5) und Helm als auch eine Verstellung der Länge der durch das Seilelement (5) auf beiden Seiten des Helms gebildeten Schlaufen ermöglicht.

Dazu ist die Befestigungseinrichtung wie nachfolgend beschrieben konstruiert: Die verstellbare Befestigungseinrichtung besteht aus einer Gleithülse (8) und einem Anker (13), deren Außenkonturen so aufeinander abgestimmt sind, daß der Anker (13) in die Gleithülse (8) einführbar und in ihrem Inneren stufenweise arretierbar ist. Außerdem ist der Gleitquerschnitt (10 bzw. 14) beider Teile geometrisch so gestaltet, daß eine Relativverdrehung zwischen Anker (13) und Gleithülse (8) um die Längsachse der Gleithülse (8) ausgeschlossen ist. Durch dieses Merkmal wird das Einführen des Ankers (13) und das anschließende Auffinden der Arretierungspositionen erleichtert bzw. ein falsches Einführen verhindert und gleichzeitig einem Verdrehen des Seilelements (5) beim Gebrauch des Helms entgegengewirkt.

Die stufenweise Arretierbarkeit des Ankers (13) in der Gleithülse (8) wird durch das Zusammenspiel der Konstruktionsmerkmale des Ankers (13), insbesondere der federnden Lasche (15) und dem an ihrem Ende angebrachten Nippel (16) mit integrierter Bedienungsmulde (17), und der Gleithülse (8), insbesondere mehrerer in Abständen entlang der Gleitrichtung des Ankers (13) angebrachten, die Wand der Gleithülse (8) senkrecht zur Gleitrichtung durchstoßenden Löchern (11), die durch einen in der Gleitrichtung angebrachten Schlitz (12) in der Wandung der Gleithülse (8) miteinander in linienförmiger Verbindung stehen.

Zur Verwendung der Befestigungseinnchtung mit dem erfindungsgemäßen Beriemungssystem wird während der Herstellung des Helms die Gleithülse (8) so in die Helminnenschale eingeschäumt, daß ihre Mündung (9) im wesentlichen nach unten zeigend freiliegt, wobei die Löcher (11) und der sie verbindende Schlitz (12) ebenfalls freiliegen und vom Helminnem her zugänglich sind. Der Anker (13) ist mittels Klebstoff unlösbar mit dem Ende des Seilelements (5) verbunden, zu welchem Zweck das Ende des Seilelements (5) in die sich an dem Anker (13) befindende Befestigungsröhre (18) eingeführt ist, wodurch eine innige Verbindung zwischen Anker (13) und Seilelement (5) erzielt wird.

Die Montage des erfindungsgemäßen Beriemungssystems mit Hilfe der verstellbaren Befestigungseinrichtung erfolgt durch Einführen des Ankers (13) in die Mündung (9) der Gleithülse (8). Dabei wird das lagerichtige Einführen des Ankers (13) durch die Querschnittsgeometrie von Anker (13) und Gleithülse (8) erleichtert. Wenn der Nippel (16) die Mündung (9) der Gleithülse (8) erreicht, setzt er der weiteren Bewegung einen Widerstand entgegen. Nun wird der Nippel (16) gegen den Widerstand der federnden Lasche (15) heruntergedrückt, wodurch das weitere Einführen des Ankers (13) möglich wird. Wenn der Anker (13) so weit in die Gleithülse (8) geschoben ist, daß der Nippel (16) sich unterhalb eines Loches befindet, so drückt die federnde Lasche (15) den Nippel (16) in dieses Loch (11), dessen Durchmesser geringfügig größer ist als der des Nippels (16), hinein. Dadurch ist die Lage des Ankers (13) relativ zur Gleithülse (8) und damit zur Helminnenschale fixiert.

Soll eine Anpassung des Beriemungssystems in der Weise erfolgen, daß die von dem Seilelement (5) gebildete Schlaufe größer wird, so muß der Anwender den Nippel (16) wiederum hinunterdrücken, um eine Relativverschiebung zwischen Anker (13) und Gleithülse (8) zu ermöglichen. Zur Erleichterung dieses Vorgangs ist in dem Nippel (16) eine Bedienungsmulde (17) integriert, die die Übertragung des notwendigen Drucks ermöglicht. Vorteilhaft ist die Bedienmulde so ausgebildet, daß eine Betätigung mit einem schlanken, sich verjüngenden Gegenstand, wie z. B. mit einem Kugelschreiber, ermöglicht wird. Die Bedienungsmulde (17) beugt dabei einem Abrutschen des spitzen Gegenstands entgegen.

Der Nippel (16) wird durch den vom Anwender aufgebrachten Druck aus dem Loch (11) herausgedrückt, wodurch die Arretierung aufgehoben wird und der Anker (13) wieder in der Gleithülse (8) gleiten kann. Der Anwender schiebt nun den Anker (13) so lange weiter, bis der Nippel (16) in das nächste Loch (11) einrastet. Dieser Vorgang ist so lange zu wiederholen, bis das Loch (11) erreicht ist, das die gewünschte Schlaufenlänge gewährleistet. Zur Vergrößerung der Schlaufenlänge ist analog vorzugehen.

Das Seilelement (5) besteht aus einem Polyestergewebe mit kreisrundem Querschnitt. Dieses Material verfügt über eine geringe Dehnbarkeit in Längsrichtung bei gleichzeitig geringer Biegesteifigkeit. Dadurch ermöglicht es eine optimale Anpassung des Beriemungssystems an den Kopf des Helmträgers. Aufgrund der kreisförmigen Querschnittsfläche ist das Beriemungssystem unempfindlich gegen Verdrehungen des Seilelements (5); insbesondere gibt es keine negativen Auswirkungen auf das Gleitverhalten zwischen Seilelement (5) und Verbindungselement (1).

Zum Beriemungssystem gehört weiterhin ein Kinnriemen (6) mit beidseitig daran befestigten Verbindungselementen (1) aus Polyamid. Dieses Material ist leicht, schlagzäh und hat günstige Eigenschaften bezüglich des Zusammenwirkens mit dem Seilelement (5) als Gleitpaarung.

Das Verbindungselement (1) besteht aus einer Aufnahme (3) mit Klemmwalzen-Mechanismus zur Anbringung und Längenverstellung des Kinnriemens (6) und einer Führung (2) zur Herstellung der Gleitverbindung mit dem an der Helminnenschale befestigten Seilelement (5). Die Führung (2) besteht aus zwei Teilen, wobei der untere Teil mit der Aufnahme (3) einstückig ausgeführt ist. Der obere Teil ist als separates Bauelement hergestellt und verfügt über eine äußere Form, die eine formschlüssige Verbindung von oberem und unterem Teil der Führung (2) ermöglicht.

Ist diese Verbindung zwischen den beiden Teilen der Führung (2) hergestellt, so bilden sie gemeinsam eine im wesentlichen in der Querschnittsebene des an der Aufnahme (3) festlegbaren Kinnriemens (6) liegende, annähernd parallel zur längeren Seite dieses Querschnitts verlaufende, tunnelartige Röhre. Diese Röhre dient im montierten Zustand des Verbindungselements (1) als Durchführung für das an der Helminnenschale befestigte Seilelement (5).

Die tunnelartige Röhre zwischen den beiden Teilen der Führung (2) verfügt über eine gekrümmte Längsachse, so daß die Verschiebbarkeit zwischen Führung (2) und Seilelement (5) nicht behindert wird. Abhängig vom Verhältnis des Abstands zwischen vorderem und hinterem Befestigungspunkt und der Länge des zwischen ihnen befestigten Seilelements (5) ist der Krümmungsradius so gewählt, daß das Seilelement (5) beidseitig der Führung (2) innerhalb gewisser Grenzen zumindest annähernd tangential zur gekrümmten Längsachse des Tunnels weitergeführt wird. Dadurch werden Verzwängungen, die die freie Verschiebbarkeit der Teile behindern, weitgehend vermieden.

Die Führung (2) des Verbindungselements (1) verfügt außerdem über ein Arretierungsmittel (4) zur Fixierung der Position, die das Verbindungselement (1) relativ zum Seilelement (5) einnimmt. Das Arretierungsmittel (4) ist eine Rändelschraube, deren Schaft in einer von außen quer zur Längsachse des Tunnels (4) durch die Wandung der Führung (2) geführte Bohrung mit Innengewinde steckt und die sich bei Verdrehung des Schraubenkopfes im Uhrzeigersinn durch den Benutzer seitlich in das Seilelement (5) drückt und dadurch eine Relativbewegung zwischen Verbindungselement (1) und Seilelement (5) verhindert. Wird der Schraubenkopf entgegen dem Uhrzeigersinn gedreht, so wird das Ende des Schraubenschaftes aus dem Seilelement (5) herausbewegt und die Führung (2) kann auf dem Seilelement (5) frei gleiten.

Das beschriebene Beriemungssystem ermöglicht aufgrund der variablen Position des Verbindungselements (1) bezüglich der Seilelemente (5) eine rasche und problemlose Anpassung des Schutzhelmes an den Kopf des Helmträgers.

Zum Aufsetzen des Helms wird das Arretierungsmittel (4) soweit herausgeschraubt, daß das Verbindungselement (1) relativ zum Seilelement (5) frei verschiebbar ist. Wenn der Helm aufgesetzt wird, richten sich die Verbindungselemente (1) auf beiden Helmseiten durch Gleiten auf den Seilschlaufen so aus, wie es der Kinnriemen (6) beim Hindurchführen unter dem Kinn des Trägers erfordert. Wird nun der Kinnriemen (6) unter Nutzung der durch das Verbindungselement (1) ermöglichten Längenverstellbarkeit gestrafft, so wird die zu übertragende Kraft so auf den vorderen und den hinteren Abschnitt des Seilelements (5) übertragen, daß beide Abschnitte in idealer Weise zur Befestigung und Lagefixierung des Helms am Kopf des Helmträgers beitragen. Gleichzeitig verhindert der in die Aufnahme (3) integrierte Klemmwalzenmechanismus, daß sich der Kinnriemen (6) aus der Aufnahme (3) lösen kann.

Anschließend wird durch Drehen der beiden Arretierungsmittel (4) im Uhrzeigersinn die Lage der Verbindungselemente (1) relativ zu den Seilelementen (5) fixiert. Damit ist der Helm an den Kopf des Trägers ideal angepaßt und gleichzeitig sichergestellt, daß dieser bei Krafteinwirkung in dieser Lage verbleibt, ohne zu verrutschen, wodurch der Helmträger zuverlässig vor Verletzungen geschützt wird.

Das beschriebene Beriemungssystem ist einfach aufgebaut und kann kostengünstig produziert werden.

### Bezugszeichenliste

- 1: Verbindungselement
- 2: Führung
- 3: Aufnahme
- 4: Arretierungsmittel
- 5: Seilelement
- 6: Kinnriemen
- 7: Helmaußenschale
- 8: Gleithülse
- 9: Mündung
- 10: Gleitquerschnitt
- 11: Löcher
- 12: Schlitz
- 13: Anker
- 14: Gleitquerschnitt
- 15: federnde Lasche
- 16: Nippel
- 17: Bedienungsmulde
- 18: Befestigungsröhre

## Patentansprüche

1. Beriemungssystem für Schutzhelme, bei dem je Helmseite ein Seilelement (5) an zwei im Schläfen- bzw. Hinterkopfbereich befindlichen Punkten der Helmschale befestigt ist, so daß die Seilelemente (5) seitlich frei am Helm herunterhängende Schlaufen bilden, wobei die Seilelemente (5) aus biegeschlaffem, in Längsrichtung wenig oder nicht dehnbarem Material mit rundem Querschnitt bestehen und wobei ein Kinnriemen (6) an diesen Seilelementen (5) mittels Verbindungselementen (1) verschiebbar angeordnet ist; **dadurch gekennzeichnet, daß** die Seilelemente längenverstellbar an der Helmschale befestigt sind und daß die Verbindungselemente des Kinnriemens Kraft-oder Formschlüssig an den Seilelementen festlegbar angeordnet sind.

2. Beriemungssystem nach Anspruch 1, **dadurch gekennzeichnet, daß** die Seilelemente (5) an der Innenwandung der Helmschale angeordnet sind.

3. Beriemungssystem nach einem der Ansprüche 1 bis 2, **dadurch gekennzeichnet, daß** die Seilelemente (5) aus einer Polyesterkordel bestehen.

4. Beriemungssystem nach einem der Ansprüche 1 bis 3, **dadurch gekennzeichnet, daß** zur Bildung der beiden Seilschlaufen nur ein Seilelement (5) verwendet wird, das von einem auf einer Helmseite im Schläfenbereich befindlichen Befestigungspunkt über einen im Hinterkopfbereich befindlichen Befestigungs- oder Umlenkpunkt zu einem auf der anderen Helmseite im Schläfenbereich befindlichen weiteren Befestigungspunkt geführt ist.

5. Beriemungssystem nach Anspruch 4, **dadurch gekennzeichnet, daß** der Umlenkpunkt im Hinterkopfbereich aus zwei Durchbrüchen der Helmkalotte besteht, durch die das Seilelement geführt wird.

6. Beriemungssystem nach einem der Ansprüche 1 bis 5, **dadurch gekennzeichnet, daß** die Längeneinstellung der Seilschlaufen über einen rastbaren Anker (13) erfolgt, der in einer Gleithülse (8) axial verschiebbar ist.

7. Beriemungssystem nach Anspruch 6, **dadurch gekennzeichnet, daß** die Gleithülse (8) mit der Innenwandung der Helmschale verbunden ist.

8. Beriemungssystem nach einem der Ansprüche 1 bis 7, **dadurch gekennzeichnet, daß** der Kinnriemen (6) zweiteilig ausgebildet ist und daß an einer Helmseite an dem dortigen Seilelement (5) ein Kinnriementeil gelagert ist, an dessen freiem Ende zur Aufnahme und Längeneinstellung des anderen Kinnriementeils zwei D-Ringe angebracht sind.

9. Beriemungssystem nach einem der Ansprüche 1 bis 8, **dadurch gekennzeichnet, daß** das Verbindungselement (1) aus einer Führung (2) zur Herstellung der Gleitverbindung mit dem Seilelement (5), einer mit der Führung (2) verbundenen Arretierung (4) und einer Aufnahme (3) zur Befestigung des Kinnriemens (6) besteht.

10. Beriemungssystem nach Anspruch 9, **dadurch gekennzeichnet, daß** die Aufnahme (3) Mittel zur Längenverstellung des Kinnriemens (6) aufweist.

11. Beriemungssystem nach Anspruch 10, **dadurch gekennzeichnet, daß** die Führung (2) eine tunnelartige Röhre mit gekrümmter Längsachse aufweist.

12. Beriemungssystem nach einem der Ansprüche 1 bis 11, **dadurch gekennzeichnet, daß** das Verbindungselement (1) ein Kunststoffformteil ist.

13. Beriemungssystem nach einem der Ansprüche 1 bis 12, **dadurch gekennzeichnet, daß** mindestens eines der beiden Verbindungselemente (1) ein zwischen der Aufnahme (3) und der Führung (2) befindliches Gurtschloß aufweist.

14. Benemungssystem nach einem der Ansprüche 1 bis 13, **dadurch gekennzeichnet, daß** das Verbindungselement (1) mit einer daran angeordneten Schraube (4) am Seilelement (5) festlegbar ist.

15. Beriemungssystem nach Anspruch 14, **dadurch gekennzeichnet, daß** die Schraube (4) eine am Verbindungselement (1) befindliche Klemmeinrichtung betätigt.

16. Beriemungssystem nach einem der Ansprüche 1 bis 14, **dadurch gekennzeichnet, daß** das Verbindungselement (1) mit einer daran angeordneten Klemmeinrichtung am Seilelement (5) festlegbar ist.

## Claims

1. Straps assembly for safety helmets, in which one rope element (5) on either side of the helmet is attached to two points of the helmet shell in the temple and back of the head areas such that the rope elements (5) form loops which hang freely down from the helmet, whereby the rope elements (5) consist of a flexible, longitudinally little or not stretchable material with round cross-section and whereby a chinstrap (6) is movably arranged at the rope elements (5) by means of connection elements (1) **characterized in that** the rope elements (5) are attached to the helmet shell such that they are capable of being adjusted in their length and the connection elements (1) of the chinstrap are arranged at the rope elements (5) such that they are capable of being fixed non-positively or positively.

2. Straps assembly to claim 1 **characterized in that** the rope elements (5) are arranged at the inner wall of the helmet shell.

3. Straps assembly to any of the claims 1 to 2 **characterized in that** the rope elements (5) consist of a polyester cord.

4. Straps assembly to any of the claims 1 to 3 **characterized in that** only one rope element (5) is used to form both rope loops, which is laid from an attachment point in the temple area of one helmet side over an attachment or redirection point in the back of the head area to another attachment point in the temple area of the other helmet side.

5. Straps assembly to claim 4 **characterized in that** the redirection point in the back of the head area consists of two holes in the helmet calotte through which the rope element (5) is laid.

6. Straps assembly to any of the claims 1 to 5 **characterized in that** the length adjustment of the rope loops is carried out using a lockable anchoring element (13) which is capable of sliding in axial direction in a slide sleeve (8).

7. Straps assembly to claim 6 **characterized in that** the slide sleeve (8) is connected to the inner wall of the helmet shell.

8. Straps assembly to any of the claims 1 to 7 **characterized in that** the chinstrap (6) is designed in two parts and that at the rope element (5) of one helmet side a chinstrap part is arranged to the free end of which two D-rings are attached for the reception and length adjustment of the other chinstrap part.

9. Straps assembly to any of the claims 1 to 8 **characterized in that** the connection element (1) includes a guidance (2) to provide the sliding connection to the rope element (5), a locking device (4) connected to the guidance (2) and a reception (3) for the attachment of the chinstrap (6).

10. Straps assembly to claim 9 **characterized in that** the reception (3) is provided with means for the length adjustment of the chinstrap (6).

11. Straps assembly to claim 10 **characterized in that** the guidance (2) has a tunnel-like tube with curved longitudinal axis.

12. Straps assembly to any of the claims 1 to 11 **characterized in that** the connection element (1) is a plastic moulded part.

13. Straps assembly to any of the claims 1 to 12 **characterized in that** at least one of the two connection elements (1) is provided with a belt lock between the reception (3) and the guidance (2).

14. Straps assembly to any of the claims 1 to 13 **characterized in that** the connection element (1) is capable of being fixed to the rope element (5) by means of a screw (4) arranged at the connection element (1).

15. Straps assembly to claim 14 **characterized in that** the screw (4) actuates a clamping device provided at the connection element (1).

16. Straps assembly to any of the claims 1 to 14 **characterized in that** the connection element (1) is capable of being fixed to the rope element (5) by means of a clamping device provided at the connection element (1).

## Revendications

1. Système d'attache pour casques de chantier dans lequel un élément en corde (5) est fixé de chaque côté du casque sur deux points de la coque du casque se trouvant au niveau de l'occiput et/ou des tempes de sorte que les éléments en corde (5) forment des boucles retombant librement sur les côtés du casque, les éléments en corde (5) se composant d'un matériau difficile à plier, non extensible ou peu extensible en longueur et dont la coupe transversale est ronde et une jugulaire (6) étant disposée sur ces éléments en corde (5) où elle peut se déplacer à l'aide d'éléments de fixation (1) ; **caractérisé en ce que** les éléments en corde sont fixés sur la coque du casque de manière à être réglables en longueur et **en ce que** les éléments de fixation de la jugulaire sont disposés par complémentarité de forme et de force sur les éléments en corde.

2. Système d'attache selon la revendication 1, **caractérisé en ce que** les éléments en corde (5) sont disposés sur la paroi intérieure de la coque du casque.

3. Système d'attache selon l'une quelconque des revendications 1 à 2, **caractérisé en ce que** les éléments en corde (5) sont fabriqués à partir de fils en polyester.

4. Système d'attache selon l'une quelconque des revendications 1 à 3, **caractérisé en ce que** seul un élément en corde (5) est utilisé pour constituer les deux boucles en corde, élément qui est guidé d'un point de fixation se trouvant sur un côté du casque au niveau des tempes à un autre point de fixation se trouvant sur l'autre côté du casque au niveau des tempes en passant par un point de déviation ou de fixation se trouvant au niveau de l'occiput.

5. Système d'attache selon la revendication 4, **caractérisé en ce que** le point de déviation dans la zone de l'occiput se compose de deux ouvertures de la calotte du casque au travers desquelles est guidé l'élément en corde.

6. Système d'attache selon l'une quelconque des revendications 1 à 5, **caractérisé en ce que** les boucles en corde sont réglées en longueur grâce à une pièce d'ancrage (13) encliquetable qui peut être déplacée axialement dans une douille coulissante (8).

7. Système d'attache selon la revendication 6, **caractérisé en ce que** la douille coulissante (8) est reliée à la paroi intérieure de la coque du casque.

8. Système d'attache selon l'une quelconque des revendications 1 à 7, **caractérisé en ce que** la jugulaire (6) est divisée en deux parties et **en ce qu'**une partie de la jugulaire est placée sur un côté du casque sur l'élément en corde (5) s'y trouvant, deux anneaux de piston D étant ajoutés contre l'extrémité libre de cette partie de la jugulaire afin de loger et de régler la longueur de l'autre partie de la jugulaire.

9. Système d'attache selon l'une quelconque des revendications 1 à 8, **caractérisé en ce que** l'élément de fixation (1) se compose d'une glissière (2) permettant d'assurer la liaison coulissante avec l'élément en corde (5), d'un dispositif d'arrêt (4) relié à la glissière (2) et d'un logement (3) permettant de fixer la jugulaire (6).

10. Système d'attache selon la revendication 9, **caractérisé en ce que** le logement (3) comporte des moyens pour régler la longueur de la jugulaire (6).

11. Système d'attache selon la revendication 10, **caractérisé en ce que** la glissière (2) comprend un tuyau de type tunnel avec un axe longitudinal recourbé.

12. Système d'attache selon l'une quelconque des revendications 1 à 11, **caractérisé en ce que** l'élément de fixation (1) est un préformé en plastique.

13. Système d'attache selon l'une quelconque des revendications 1 à 12, **caractérisé en ce qu'**au moins un des deux éléments de fixation (1) comprend une fermeture à courroie se trouvant entre le logement (3) et la glissière (2).

14. Système d'attache selon l'une quelconque des revendications 1 à 13, **caractérisé en ce que** l'élément de fixation (1) peut être fixé par une vis (4) y étant disposée sur l'élément de cordage (5).

15. Système d'attache selon la revendication 14, **caractérisé en ce que** la vis (4) actionne un dispositif de serrage se trouvant sur l'élément de fixation (1).

16. Système d'attache selon l'une quelconque des revendications 1 à 14, **caractérisé en ce que** l'élément de fixation (1) peut être fixé sur l'élément en corde (5) à l'aide d'un dispositif de serrage étant disposé sur l'élément de fixation (1).
